# EUROPÄISCHE PATENTSCHRIFT

(11) **EP 2 995 715 B1**
(45) Veröffentlichungstag und Bekanntmachung des Hinweises auf die Patenterteilung: **06.03.2019**
(21) Anmeldenummer: 15183112.0
(22) Anmeldetag: 31.08.2015
(51) Int. Cl.: D06F 58/28, D06F 58/24

(54) **HAUSHALTSGERÄT ZUM TROCKNEN VON WÄSCHE, AUFWEISEND EINEN TEMPERATURSENSOR**
HOUSEHOLD APPLIANCE FOR DRYING LAUNDRY, COMPRISING A TEMPERATURE SENSOR
APPAREIL MENAGER DESTINE A SECHER LE LINGE, PRESENTANT UNE SONDE DE TEMPERATURE

(30) Priorität: 11.09.2014 DE 102014218253
(43) Veröffentlichungstag der Anmeldung: 16.03.2016
(73) Patentinhaber: BSH Hausgeräte GmbH, 81739 München (DE)
(72) Erfinder: Simon, Marcus, 14612 Falkensee (DE); Blanken, Maike, 13583 Berlin (DE)

(56) Entgegenhaltungen:
- EP-A2- 2 415 927
- DE-C2- 4 333 901
- JP-A- 2008 073 089
- KR-A- 20130 017 212

## Beschreibung

Die Erfindung betrifft ein Haushaltsgerät zum Trocknen von Wäsche, aufweisend wenigstens ein Kondensatauffangbecken, wenigstens einen Temperatursensor, der zumindest teilweise unterhalb einer vorgegebenen Füllhöhe des Kondensatauffangbeckens angeordnet ist, und wenigstens eine kommunikationstechnisch mit dem Temperatursensor verbundene elektronische Steuer- und/oder Regeleinheit, wobei die elektronische Steuer- und/oder Regeleinheit eingerichtet ist, aus den Temperatursignalen des Temperatursensors zu ermitteln, ob ein momentaner Flüssigkeitsfüllstand in dem Kondensatauffangbecken die vorgegebene Füllhöhe erreichen wird oder erreicht hat.

Des Weiteren betrifft die Erfindung ein Verfahren zum Überwachen eines Flüssigkeitsfüllstands in einem Kondensatauffangbecken eines Haushaltsgeräts zum Trocknen von Wäsche mittels wenigstens eines Temperatursensors, der zumindest teilweise unterhalb einer vorgegebenen Füllhöhe des Kondensatauffangbeckens angeordnet ist, wobei aus den Temperatursignalen des Temperatursensors ermittelt wird, ob ein momentaner Flüssigkeitsfüllstand in dem Kondensatauffangbecken die vorgegebene Füllhöhe erreichen wird oder erreicht hat.

Ein solches Haushaltsgerät und ein solches Verfahren gehen hervor aus dem Dokument EP 2415927 A2.

Aus der KR 10-2013-0017212 A geht ein Waschtrockner hervor. Bei einem in diesem Waschtrockner ablaufenden Trocknungsprozess wird feuchtwarme Prozessluft durch zugeführtes Kühlwasser gekühlt und entfeuchtet. Das Kühlwasser wird in einem Laugenbehälter des Waschtrockners aufgefangen. Dort ist ein Temperatursensor vorgesehen, welcher zusätzlich zur Messung einer Temperatur der Prozessluft zu einer Messung der Füllhöhe des Kühlwassers im Laugenbehälter genutzt wird. Abhängig von Messsignalen dieses Sensors wird Kühlwasser aus dem Laugenbehälter abgepumpt. Aus der JP 2008-73089 A geht eine Wäschetrockenmaschine hervor, welche eine Wärmepumpe aufweist. Darin dient ein eigenbeheizter Temperatursensor zum Bestimmen eines Füllstandes in einem Sammelbehälter für Kondensat.

Mit einem Kondensationswäschetrockner wird Wäsche unter Verwendung von Kondensationstrocknung getrocknet. Hierbei nimmt eine aufgeheizte Prozessluft, die durch eine die zu trocknende Wäsche enthaltende Kammer, beispielsweise eine Wäschetrommel, geleitet wird, Feuchtigkeit auf. Diese Feuchtigkeit wird anschließend an einem Wärmetauscher des Wäschetrockners aus der zum Trocknen der Wäsche verwendeten Prozessluft auskondensiert. Das hierdurch aus der zum Trocknen der Wäsche verwendeten Prozessluft auskondensierte Wasser wird in einem Kondensatauffangbecken des Wäschetrockners aufgefangen.

Der Flüssigkeitsfüllstand innerhalb des Kondensatauffangbeckens muss überwacht werden, um ein Überlaufen des Kondensatauffangbeckens, beispielsweise bei Vorliegen einer Verstopfung eines Ablaufs des Kondensatauffangbeckens, verhindern zu können. Hierzu kann ein Elektrodenpaar an dem Kondensatauffangbecken angeordnet werden, das ab einem vorgegebenen Flüssigkeitsfüllstand in dem Kondensatauffangbecken mit dem in dem Kondensatauffangbecken enthaltenen Wasser in Kontakt kommt. Hierdurch wird über das Elektrodenpaar ein elektrischer Kurzschluss erzeugt, der von einer Elektronik des Wäschetrockners ausgewertet werden kann. Alternativ kann zur Überwachung des Flüssigkeitsfüllstands in dem Kondensatauffangbecken ein Schwimmerschalter eingesetzt werden, der beispielsweise Reed-Kontakte aufweisen kann, die über einen im Schwimmerschalter befindlichen Magneten geschlossen werden können, wodurch ebenfalls ein von der Elektronik des Wäschetrockners auswertbarer elektrischer Kurzschluss darstellbar ist.

In einem konventionellen Wäschetrockner kann die Temperatur der zum Trocknen der Wäsche verwendeten Prozessluft überwacht werden, um Regelgrößen des Betriebs des konventionellen Wäschetrockners, wie beispielsweise dessen regelbare Heizleistung, optimieren zu können. Zur Überwachung der Temperatur der zum Trocknen von Wäsche verwendeten Prozessluft kann ein Temperatursensor in einem Luftweg angeordnet werden, der an einem Lagerschild des konventionellen Wäschetrockners vorhanden ist. Die Überwachung der Temperatur der zum Trocknen verwendeten Prozessluft ist abhängig vom Verflusungszustand des Temperatursensors, da im Betrieb des Wäschetrockners auftretende feuchte Flusenablagerungen an dem Temperatursensor zu einer fehlerhaften Temperaturmessung führen können.

Die EP 2 415 927 A2 betrifft einen Wäschetrockner mit einer Wärmepumpe, einem unterhalb eines Verdampfers der Wärmepumpe angeordneten Kondensatauffangbecken und einer Temperaturmesseinheit, die unterhalb einer vorgegebenen Füllhöhe des Kondensatauffangbeckens angeordnet ist, ab deren Erreichen das Kondensatauffangbecken überlaufen würde. Mit der Temperaturmesseinheit wird eine Temperatur eines von einem Kompressor der Wärmepumpe ausgehenden Kältemittels überwacht, wobei diese Temperatur die maximale Temperatur des Kältemittels innerhalb der Wärmepumpe ist und gewöhnlich zwischen 80°C und 100 °C liegt. Befindet sich Wasser in dem Kondensatauffangbecken, welches normalerweise eine Temperatur um 20°C hat, wird dadurch die von der Temperaturmesseinheit gemessene Temperatur deutlich verringert. Fällt die von der Temperaturmesseinheit gemessene Temperatur unter einen vorgegebenen Temperaturgrenzwert, wird hieraus auf das Vorliegen eines maximalen Flüssigkeitsfüllstands in dem Kondensatauffangbecken geschlossen und ein entsprechendes Signal erzeugt.

Aufgabe der Erfindung ist es, eine Überwachung der Temperatur einer zum Trocknen von Wäsche in einem Haushaltsgerät zum Trocknen von Wäsche verwendeten Prozessluft und eine Überwachung des Flüssigkeitsfüllstands innerhalb eines Kondensatauffangbeckens des Haushaltsgeräts zuverlässig und kostengünstig zu ermöglichen.

Diese Aufgabe wird durch die Gegenstände der unabhängigen Patentansprüche gelöst. Vorteilhafte Ausgestaltungen sind insbesondere in den abhängigen Patentansprüchen wiedergegeben, welche jeweils für sich genommen oder in verschiedenen Kombinationen miteinander Aspekte und Weiterbildungen der Erfindung darstellen können.

Das erfindungsgemäße Haushaltsgerät zum Trocknen von Wäsche, aufweisend wenigstens ein Kondensatauffangbecken, wenigstens einen Temperatursensor, der zumindest teilweise unterhalb einer vorgegebenen Füllhöhe des Kondensatauffangbeckens angeordnet ist, und wenigstens eine kommunikationstechnisch mit dem Temperatursensor verbundene elektronische Steuer- und/oder Regeleinheit, wobei die elektronische Steuer- und/oder Regeleinheit eingerichtet ist, aus den Temperatursignalen des Temperatursensors zu ermitteln, ob ein momentaner Flüssigkeitsfüllstand in dem Kondensatauffangbecken die vorgegebene Füllhöhe erreichen wird oder erreicht hat, zeichnet sich insbesondere dadurch aus, dass der Temperatursensor eingerichtet und angeordnet ist, eine Temperatur einer zum Trocknen der Wäsche verwendeten Prozessluft zu erfassen und entsprechende Temperatursignale zu erzeugen.

Erfindungsgemäß kann ein einziger Temperatursensor sowohl zum Überwachen der Temperatur der zum Trocknen von Wäsche in dem Haushaltsgerät verwendeten Prozessluft als auch zum Überwachen des Flüssigkeitsfüllstands innerhalb des Kondensatauffangbeckens des Haushaltsgeräts verwendet werden. Dies ist gegenüber einer Verwendung von jeweils einem Temperatursensor zum Überwachen der Temperatur einer zum Trocknen von Wäsche in einem Wäschetrockner verwendeten Prozessluft einerseits und zum Überwachen eines Flüssigkeitsfüllstands innerhalb eines Kondensatauffangbeckens des Wäschetrockners andererseits mit einer Bauteileinsparung und daraus hervorgehenden Kostenvorteilen verbunden. Die genannten Überwachungen können im Rahmen der Erfindung kontinuierlich oder in zeitlich beabstandeten Überwachungsschritten erfolgen.

Die mit EP 2 415 927 A2 vorgeschlagene Lehre ist gegenüber der vorliegenden Erfindung allein bei Kondensationstrocknern mit Wärmepumpen einsetzbar. Es erfolgt eine reguläre Überwachung einer besonders hohen Temperatur in der Wärmepumpe, nämlich der Temperatur des den Kompressor verlassenden Kältemittels, welche dessen maximale Temperatur ist. Demgegenüber ist die vorliegende Erfindung vielseitiger einsetzbar, insbesondere auch bei einem Kondensationstrockner ohne Wärmepumpe. Dazu geht die Erfindung aus von der Erkenntnis, dass auch die Temperaturen der Prozessluft und des aus dieser abgeschiedenen Kondensats ausreichend verschieden voneinander sind, um eine doppelte Verwendung des Temperatursensors im Sinne der Erfindung zu ermöglichen.

Befindet sich kein oder wenig Kondensat in dem Kondensatauffangbecken bzw. kommt der Temperatursensor nicht in Kontakt mit dem in dem Kondensatauffangbecken aufgefangenen Kondensat, kann der Temperatursensor die Temperatur der zum Trocknen der Wäsche verwendeten Prozessluft erfassen und entsprechende Temperatursignale erzeugen, die über eine kabellose oder kabelgebundene Kommunikationsverbindung an die elektronische Steuer- und/oder Regeleinheit weitergeleitet werden, welche die Überwachung des Flüssigkeitsfüllstands in dem Kondensatauffangbecken durchführt. Steigt der Flüssigkeitsfüllstand in dem Kondensatauffangbecken derart an, dass der Temperatursensor teilweise oder vollständig in das in dem Kondensatauffangbecken vorhandene Kondensat eintaucht, ist mittels des Temperatursensors ein Temperaturabfall erfassbar, da die Temperatur des in dem Kondensatauffangbecken aufgefangenen Kondensats niedriger ist als die Temperatur der zum Trocknen der Wäsche verwendeten Prozessluft. Aus diesem Einfluss des Kontakts des Temperatursensors mit dem in dem Kondensatauffangbecken enthaltenen Kondensats kann die elektronische Steuer- und/oder Regeleinrichtung darauf rückschließen, ob ein momentaner Flüssigkeitsfüllstand in dem Kondensatauffangbecken die vorgegebene Füllhöhe erreichen wird oder erreicht hat. Wird bzw. ist die vorgegebene Füllhöhe erreicht, kann die elektronische Steuer- und/oder Regeleinheit ein entsprechendes elektrisches Warnsignal erzeugen und ausgeben. Das elektrische Warnsignal kann zur weiteren Steuerung des Haushaltsgeräts verwendet werden. Beispielsweise kann das Haushaltsgerät bei Vorliegen des elektrischen Warnsignals gestoppt bzw. abgeschaltet werden. Alternativ oder additiv kann das elektrische Warnsignal für einen Nutzer des Haushaltsgeräts akustisch und/oder optisch erfassbar gemacht werden.

Bei der vorgegebenen Füllhöhe kann es sich um eine maximale Füllhöhe des Kondensatauffangbeckens handeln, ab deren Erreichen das Kondensatauffangbecken überlaufen würde. Alternativ kann die vorgegebene Füllhöhe unterhalb der maximalen Füllhöhe liegen, um eine Auffangreserve zur Verfügung zu stellen, bevor das Kondensatauffangbecken überläuft.

Die elektronische Steuer- und/oder Regeleinheit kann einen Mikrocontroller und eine geeignete Auswertungssoftware aufweisen. Die elektronische Steuer- und/oder Regeleinheit kann in eine übliche Elektronik des Haushaltegeräts integriert oder separat von der üblichen Elektronik angeordnet und kommunikationstechnisch mit der üblichen Elektronik verbunden sein.

Durch den Kontakt des Temperatursensors mit dem in dem Kondensatauffangbecken aufgefangenen Kondensat kann der Temperatursensor vorteilhaft von Verschmutzungen, insbesondere Flusen, befreit werden, um dauerhaft eine möglichst genaue Erfassung der Temperatur der zum Trocknen der Wäsche verwendeten Prozessluft zu gewährleisten. Dies macht eine optimale Regelung von Regelgrößen des Betriebs des Haushaltsgeräts möglich.

Das Haushaltsgerät kann ein konventioneller Kondensationswäschetrockner ohne Wärmepumpe sein, bei dem die erfasste Temperatur der zum Trocknen der Wäsche verwendeten Prozessluft zum Regeln der Heizleistung eines Heizaggregats des Wäschetrockners verwendet wird. Alternativ kann das Haushaltsgerät ein Wäschetrockner mit einer ungeregelten Wärmepumpe sein, bei dem die erfasste Temperatur der zum Trocknen der Wäsche verwendeten Prozessluft zum Regeln eines erforderlichen Zusatzlüfters des Wäschetrockners verwendet wird. Weiter alternativ kann das Haushalts gerät ein Wäschetrockner mit einer regelbaren Wärmepumpe sein, bei dem die erfasste Temperatur der zum Trocknen der Wäsche verwendeten Prozessluft zur Regelung der Drehzahl des Kompressors der Wärmepumpe verwendet wird. Des Weiteren kann das Haushaltsgerät ein Waschtrockner oder dergleichen sein.

Gemäß einer vorteilhaften Ausgestaltung ist die elektronische Steuer- und/oder Regeleinheit eingerichtet, aus den Temperatursignalen des Temperatursensors ein Ausmaß einer Temperaturänderung zu ermitteln, das jeweilig ermittelte Ausmaß der Temperaturänderung mit einem vorgegebenen Änderungsgrenzwert zu vergleichen und ein Warnsignal zu erzeugen und auszugeben, wenn das jeweilig ermittelte Ausmaß der Temperaturänderung den vorgegebenen Änderungsgrenzwert erreicht. Hiernach werden zur Ermittlung, ob ein momentaner Flüssigkeitsfüllstand in dem Kondensatauffangbecken die vorgegebene Füllhöhe erreichen wird oder erreicht hat, nicht aus den Temperatursignalen folgende Absolutwerte berücksichtigt, sondern das Ausmaß der jeweilig erfassten Temperaturänderung ΔT/Δt, wobei T die Temperatur und t die Zeit ist. Der Änderungsgrenzwert ist derart vorgegeben, dass es bei seinem Erreichen eindeutig ist, dass der Temperatursensor in Kontakt mit in dem Kondensatauffangbecken aufgefangenem Kondensat steht bzw. dass der Flüssigkeitsfüllstand in dem Kondensatauffangbecken die vorgegebene Füllhöhe erreichen wird oder erreicht hat. Das Warnsignal kann wie oben beschrieben weiterverarbeitet werden.

Nach einer weiteren vorteilhaften Ausgestaltung ist die elektronische Steuer- und/oder Regeleinheit eingerichtet, zu einem vorgegebenen Zeitpunkt das momentane Temperatursignal des Temperatursensors mit einem vorgegebenen Temperaturgrenzwert zu vergleichen und ein Warnsignal zu erzeugen und auszugeben, wenn das momentane Temperatursignal den vorgegebenen Temperaturgrenzwert unterschreitet. Hiernach werden zur Ermittlung, ob ein momentaner Flüssigkeitsfüllstand in dem Kondensatauffangbecken die vorgegebene Füllhöhe erreichen wird oder erreicht hat, aus den Temperatursignalen folgende Absolutwerte berücksichtigt. Dies kann alternativ oder additiv zu der zuletzt genannten Ausgestaltung vorgesehen sein. Der Temperaturgrenzwert ist derart vorgegeben, dass es bei seinem Unterschreiten eindeutig ist, dass der Temperatursensor in Kontakt mit in dem Kondensatauffangbecken aufgefangenem Kondensat steht bzw. dass der Flüssigkeitsfüllstand in dem Kondensatauffangbecken die vorgegebene Füllhöhe erreichen wird oder erreicht hat. Das Warnsignal kann wie oben beschrieben weiterverarbeitet werden. Der vorgegebene Zeitpunkt kann derart gewählt werden, dass der Vergleich des momentanen Temperatursignals des Temperatursensors mit dem vorgegebenen Temperaturgrenzwert erst nach einem bestimmten Zeitraum nach Beginn eines Arbeitsvorgangs, beispielsweise eines Trocknungsvorgangs oder eines Selbstreinigungsvorgangs, erfolgt.

Nach noch einer weiteren bevorzugten Ausgestaltung der Erfindung ist vorgesehen, dass der Temperatursensor eingerichtet und angeordnet ist, eine Temperatur einer zum Trocknen der Wäsche verwendeten Prozessluft zu erfassen, welche einer Wäschetrommel, in welcher sich die Wäsche befindet, entströmt. Solche Prozessluft hat eine gegenüber der Temperatur, mit welcher sie in die Wäschetrommel eintritt, deutlich reduzierte Temperatur. Sie gelangt alsbald in eine Wärmesenke, wo sie weiter abgekühlt wird, damit sich die aus der Wäsche aufgenommene Feuchtigkeit durch Kondensation aus ihr ausscheidet und in dem Kondensatauffangbecken gesammelt wird. Die sich dabei ergebende Temperaturdifferenz zwischen der Prozessluft und dem ausgefallenen Kondensat reicht erfindungsgemäß aus, um die gewünschte Doppelfunktion des Temperatursensors zu nutzen. Es kommt hinzu, dass sich in diesem Zusammenhang eine räumliche Nähe zwischen dem Temperatursensor und dem Kondensatauffangbecken quasi von selbst ergibt, welche für eine Platzierung des Temperatursensors in dem Kondensatauffangbecken günstig ist.

Nach dem erfindungsgemäßen Verfahren zum Überwachen eines Flüssigkeitsfüllstands in einem Kondensatauffangbecken eines Haushaltsgeräts zum Trocknen von Wäsche mittels wenigstens eines Temperatursensors, der zumindest teilweise unterhalb einer vorgegebenen Füllhöhe des Kondensatauffangbeckens angeordnet ist, wobei aus den Temperatursignalen des Temperatursensors ermittelt wird, ob ein momentaner Flüssigkeitsfüllstand in dem Kondensatauffangbecken die vorgegebene Füllhöhe erreichen wird oder erreicht hat, wird der Temperatursensor zudem zum Erfassen einer Temperatur einer zum Trocknen der Wäsche verwendeten Prozessluft verwendet.

Das erfindungsgemäße Verfahren ist mit den oben mit Bezug auf das Haushaltsgerät genannten Vorteilen entsprechend verbunden. Insbesondere kann das erfindungsgemäße Verfahren unter Verwendung eines einzigen Temperatursensors durchgeführt werden, was mit einer Kostenersparnis gegenüber einer Verwendung mehrerer Temperatursensoren verbunden ist.

Eine vorteilhafte Ausgestaltung sieht vor, dass ein Ausmaß einer Temperaturänderung aus Temperatursignalen des Temperatursensors ermittelt wird, das jeweilig ermittelte Ausmaß der Temperaturänderung mit einem vorgegebenen Änderungsgrenzwert verglichen wird und ein Warnsignal erzeugt und ausgegeben wird, wenn das jeweilig ermittelte Ausmaß der Temperaturänderung den vorgegebenen Änderungsgrenzwert erreicht. Mit dieser Ausgestaltung des Verfahrens sind die oben mit Bezug auf die entsprechende Ausgestaltung des Haushaltsgeräts verbundenen Vorteile entsprechend verbunden.

Gemäß einer weiteren vorteilhaften Ausgestaltung ist vorgesehen, dass zu einem vorgegebenen Zeitpunkt ein momentanes Temperatursignal des Temperatursensors mit einem vorgegebenen Temperaturgrenzwert verglichen wird und ein Warnsignal erzeugt und ausgegeben wird, wenn das momentane Temperatursignal den vorgegebenen Temperaturgrenzwert unterschreitet. Mit dieser Ausgestaltung des Verfahrens sind die oben mit Bezug auf die entsprechende Ausgestaltung des Haushaltsgeräts verbundenen Vorteile entsprechend verbunden.

Die Erfindung ist nicht auf die angegebene Kombination der Merkmale der unabhängigen Patentansprüche und der abhängigen Patentansprüche beschränkt. Es ergeben sich darüber hinaus weitere Möglichkeiten, einzelne Merkmale, insbesondere dann, wenn sie sich aus den Patentansprüchen, der nachfolgenden Beschreibung der Ausführungsbeispiele oder unmittelbar aus den Figuren ergeben, miteinander zu kombinieren. Außerdem soll die Bezugnahme der Patentansprüche auf die Figuren durch die Verwendung von Bezugszeichen den Schutzumfang der Patentansprüche auf keinen Fall auf die dargestellten Ausführungsbeispiele beschränken.

Im Folgenden wird die Erfindung unter Bezugnahme auf die anliegenden Figuren anhand von bevorzugten Ausführungsbeispielen beispielhaft erläutert, wobei die nachfolgend dargestellten Merkmale sowohl jeweils für sich genommen als auch in unterschiedlicher Kombination miteinander einen Aspekt der Erfindung darstellen können. Es zeigen
- Fig. 1: eine schematische Darstellung eines Ausführungsbeispiels für ein Haushaltsgerät und
- Fig. 2: ein Diagramm eines beispielhaften Temperaturverlaufs bei Kontakt des Temperatursensors mit im Kondensatauffangbecken aufgefangenem Kondensat.

Fig. 1 zeigt eine schematische Darstellung eines Ausführungsbeispiels für ein Haushaltsgerät 1 zum Trocknen von Wäsche. Das Haushaltsgerät 1 umfasst eine Wäschetrommel 2, die Teil eines Fluidkreislaufs 3 des Haushaltsgeräts 1 ist. In dem Fluidkreislauf 3 ist des Weiteren eine Wärmepumpe mit einem Evaporator 4 und einem diesem nachgeschalteten Kondensator 5 angeordnet. Unterhalb der Wärmepumpe, insbesondere deren Evaporator 4, ist ein Kondensatauffangbecken 6 angeordnet. In dem Fluidkreislauf 3 ist ferner ein Gebläse 7 angeordnet, mit dem eine in dem Fluidkreislauf 3 enthaltene Prozessluft entsprechend den Pfeilen 8 innerhalb des Fluidkreislaufs 3 zirkuliert werden kann.

Das Haushaltsgerät 1 umfasst des Weiteren einen in dem Fluidkreislauf 3 angeordneten Temperatursensor 9 zum Erfassen einer Temperatur der zum Trocknen der Wäsche verwendeten, aus der Wäschetrommel 8 austretenden Prozessluft und zum Erzeugen von entsprechenden Temperatursignalen. Der Temperatursensor 9 ist zumindest teilweise unterhalb einer vorgegebenen Füllhöhe 10 des Kondensatauffangbeckens 6 angeordnet.

Das Haushaltsgerät 1 umfasst ferner eine kommunikationstechnisch über eine unidirektionale Kommunikationsverbindung 11 mit dem Temperatursensor 9 verbundene elektronischen Steuer- und/oder Regeleinheit 12. Die elektronische Steuer- und/oder Regeleinheit 12 ist eingerichtet, aus den Temperatursignalen des Temperatursensors 9 zu ermitteln, ob ein momentaner Flüssigkeitsfüllstand in dem Kondensatauffangbecken 6 die vorgegebene Füllhöhe 10 erreichen wird oder erreicht hat. Hierzu kann die elektronische Steuer- und/oder Regeleinheit 12 eingerichtet sein, aus den Temperatursignalen des Temperatursensors 9 ein Ausmaß einer Temperaturänderung zu ermitteln, das jeweilig ermittelte Ausmaß der Temperaturänderung mit einem vorgegebenen Änderungsgrenzwert zu vergleichen und ein Warnsignal zu erzeugen und auszugeben, wenn das jeweilig ermittelte Ausmaß der Temperaturänderung den vorgegebenen Änderungsgrenzwert erreicht.

Alternativ oder additiv kann die elektronische Steuer- und/oder Regeleinheit 12 eingerichtet sein, zu einem vorgegebenen Zeitpunkt das momentane Temperatursignal des Temperatursensors 9 mit einem vorgegebenen Temperaturgrenzwert zu vergleichen und ein Warnsignal zu erzeugen und auszugeben, wenn das momentane Temperatursignal den vorgegebenen Temperaturgrenzwert unterschreitet.

Fig. 2 zeigt ein Diagramm eines beispielhaften Temperaturverlaufs bei Kontakt eines Temperatursensors mit im Kondensatauffangbecken aufgefangenem Kondensat. Es ist die von dem Temperatursensor erfasste Temperatur T gegen die Zeit t aufgetragen. Zu Beginn ist der Temperatursensor nicht in Kontakt mit in dem Kondensatauffangbecken enthaltenem Kondensat, so dass von dem Temperatursensor allein die Temperatur T_{P} der zum Trocknen der Wäsche verwendeten, aus der Wäschetrommel austretenden Prozessluft erfasst wird. Ab dem Zeitpunkt t_{K} kommt der Temperatursensor in Kontakt mit in dem Kondensatauffangbecken steigendem Kondensat, wodurch der Temperatursensor abgekühlt wird. Hierdurch beginnt die von dem Temperatursensor erfasste Temperatur zu fallen, bis die von dem Temperatursensor erfasste Temperatur der Temperatur T_{K} des in dem Kondensatauffangbecken enthaltenen Kondensats entspricht.

Die durch die Gerade G angedeutete negative Steigung der Temperaturkurve bzw. das Ausmaß der Temperaturänderung ΔT/Δt nach dem Kontakt zwischen dem Temperatursensor und dem in dem Kondensatauffangbecken vorhandenen Kondensat wird von der elektronischen Steuer- und/oder Regeleinheit ermittelt und mit einem vorgegebenen Änderungsgrenzwert vergleichen. Die elektronische Steuer- und/oder Regeleinheit kann ein Warnsignal dann erzeugen und ausgeben, wenn das jeweilig ermittelte Ausmaß der Temperaturänderung den vorgegebenen Änderungsgrenzwert erreicht.

### Bezugszeichenliste

- 1: Haushaltsgerät
- 2: Wäschetrommel
- 3: Fluidkreislauf
- 4: Evaporator
- 5: Kondensator
- 6: Kondensatauffangbecken
- 7: Gebläse
- 8: Pfeil
- 9: Temperatursensor
- 10: vorgegebene Füllhöhe
- 11: Kommunikationsverbindung
- 12: Steuer- und/oder Regeleinheit
- T_{P}: Prozesslufttemperatur
- T_{K}: Kondensattemperatur
- t_{K}: Kontaktzeitpunkt
- G: Gerade

## Patentansprüche

1. Haushaltsgerät (1) zum Trocknen von Wäsche, aufweisend
- wenigstens ein Kondensatauffangbecken (6),
- wenigstens einen Temperatursensor (9), der zumindest teilweise unterhalb einer vorgegebenen Füllhöhe (10) des Kondensatauffangbeckens (6) angeordnet ist, und
- wenigstens eine kommunikationstechnisch mit dem Temperatursensor (9) verbundene elektronische Steuer- und/oder Regeleinheit (12),
- wobei die elektronische Steuer- und/oder Regeleinheit (12) eingerichtet ist, aus den Temperatursignalen des Temperatursensors (9) zu ermitteln, ob ein momentaner Flüssigkeitsfüllstand in dem Kondensatauffangbecken (6) die vorgegebene Füllhöhe (10) erreichen wird oder erreicht hat,
**dadurch gekennzeichnet, dass**
- der Temperatursensor (9) eingerichtet und angeordnet ist, eine Temperatur (T_{P}) einer zum Trocknen der Wäsche verwendeten Prozessluft zu erfassen und entsprechende Temperatursignale zu erzeugen.

2. Haushaltsgerät (1) nach Anspruch 1, **dadurch gekennzeichnet, dass** die elektronische Steuer- und/oder Regeleinheit (12) eingerichtet ist,
- aus den Temperatursignalen des Temperatursensors (9) ein Ausmaß einer Temperaturänderung zu ermitteln,
- das jeweilig ermittelte Ausmaß der Temperaturänderung mit einem vorgegebenen Änderungsgrenzwert zu vergleichen und
- ein Warnsignal zu erzeugen und auszugeben, wenn das jeweilig ermittelte Ausmaß der Temperaturänderung den vorgegebenen Änderungsgrenzwert erreicht.

3. Haushaltsgerät (1) nach einem der Ansprüche 1 und 2, **dadurch gekennzeichnet, dass** die elektronische Steuer- und/oder Regeleinheit (12) eingerichtet ist,
- zu einem vorgegebenen Zeitpunkt das momentane Temperatursignal des Temperatursensors (9) mit einem vorgegebenen Temperaturgrenzwert zu vergleichen und
- ein Warnsignal zu erzeugen und auszugeben, wenn das momentane Temperatursignal den vorgegebenen Temperaturgrenzwert unterschreitet.

4. Haushaltsgerät nach einem der vorigen Ansprüche, **dadurch gekennzeichnet, dass** der Temperatursensor (9) eingerichtet und angeordnet ist, eine Temperatur (T_{P}) einer zum Trocknen der Wäsche verwendeten Prozessluft zu erfassen, welche einer Wäschetrommel (2), in welcher sich die Wäsche befindet, entströmt.

5. Verfahren zum Überwachen eines Flüssigkeitsfüllstands in einem Kondensatauffangbecken (6) eines Haushaltsgeräts (1) zum Trocknen von Wäsche
- mittels wenigstens eines Temperatursensors (9), der zumindest teilweise unterhalb einer vorgegebenen Füllhöhe (10) des Kondensatauffangbeckens (6) angeordnet ist,
- wobei aus den Temperatursignalen des Temperatursensors (9) ermittelt wird, ob ein momentaner Flüssigkeitsfüllstand in dem Kondensatauffangbecken (6) die vorgegebene Füllhöhe (10) erreichen wird oder erreicht hat,
**dadurch gekennzeichnet, dass** der Temperatursensor (9) zudem zum Erfassen einer Temperatur (T_{P}) einer zum Trocknen der Wäsche verwendeten Prozessluft verwendet wird.

6. Verfahren nach Anspruch 4, **dadurch gekennzeichnet, dass**
- ein Ausmaß einer Temperaturänderung aus Temperatursignalen des Temperatursensors (9) ermittelt wird,
- das jeweilig ermittelte Ausmaß der Temperaturänderung mit einem vorgegebenen Änderungsgrenzwert verglichen wird und
- ein Warnsignal erzeugt und ausgegeben wird, wenn das jeweilig ermittelte Ausmaß der Temperaturänderung den vorgegebenen Änderungsgrenzwert erreicht.

7. Verfahren nach einem der Ansprüche 5 und 6, **dadurch gekennzeichnet, dass**
- zu einem vorgegebenen Zeitpunkt ein momentanes Temperatursignal des Temperatursensors (9) mit einem vorgegebenen Temperaturgrenzwert verglichen wird und
- ein Warnsignal erzeugt und ausgegeben wird, wenn das momentane Temperatursignal den vorgegebenen Temperaturgrenzwert unterschreitet.

## Claims

1. Household appliance (1) for drying laundry, having
- at least one condensate collecting tank (6),
- at least one temperature sensor (9), which is arranged at least partially below a predetermined filling level (10) of the condensate collecting tank (6), and
- at least one electronic control and/or regulating unit (12) connected for communication purposes with the temperature sensor (9),
- wherein the electronic control and/or regulating unit (12) is designed to determine from the temperature signals of the temperature sensor (9) whether a current liquid fill level in the condensate collecting tank (6) will reach or has reached the predetermined filling level (10),
**characterised in that**
- the temperature sensor (9) is designed and arranged to detect a temperature (*T_{P}*) of process air used to dry the laundry and to generate corresponding temperature signals.

2. Household appliance (1) according to claim 1, **characterised in that** the electronic control and/or regulating unit (12) is designed
- to determine an amount of a temperature change from the temperature signals of the temperature sensor (9),
- to compare the respectively determined amount of the temperature change with a predetermined change limit value, and
- to generate and output a warning signal if the respectively determined amount of the temperature change reaches the predetermined change limit value.

3. Household appliance (1) according to one of claims 1 and 2, **characterised in that** the electronic control and/or regulating unit (12) is designed
- to compare the current temperature signal of the temperature sensor (9) with a predetermined temperature limit value at a predetermined point in time and
- to generate and output a warning signal if the current temperature signal does not reach the predetermined temperature limit value.

4. Household appliance according to one of the preceding claims, **characterised in that** the temperature sensor (9) is designed and arranged to detect a temperature (*T_{P}*) of process air used to dry the laundry, which flows out of a laundry drum (2) in which the laundry is located.

5. Method for monitoring a liquid fill level in a condensate collecting tank (6) of a household appliance (1) for drying laundry
- by means of at least one temperature sensor (9), which is arranged at least partially below a predetermined filling level (10) of the condensate collecting tank (6),
- wherein it is determined from the temperature signals of the temperature sensor (9) whether a current liquid fill level in the condensate collecting tank (6) will reach or has reached the predetermined filling level (10),
**characterised in that** the temperature sensor (9) is also used to detect a temperature (*T_{P}*) of process air used to dry the laundry.

6. Method according to claim 4, **characterised in that**
- an amount of a temperature change is determined from temperature signals of the temperature sensor (9),
- the respectively determined amount of the temperature change is compared with a predetermined change limit value and
- a warning signal is generated and output if the respectively determined amount of the temperature change reaches the predetermined change limit value.

7. Method according to one of claims 5 and 6, **characterised in that**
- a current temperature signal of the temperature sensor (9) is compared with a predetermined temperature limit value at a predetermined point in time and
- a warning signal is generated and output if the current temperature signal does not reach the predetermined temperature limit value.

## Revendications

1. Appareil ménager (1) destiné à sécher le linge, présentant
- au moins un bac collecteur de condensat (6),
- au moins un capteur de température (9) qui est disposé au moins en partie en dessous d'une hauteur de remplissage (10) prédéfinie du bac collecteur de condensat (6), et
- au moins une unité de commande et/ou de régulation (12) électronique reliée au capteur de température (9) du point de vue de la communication,
- l'unité de commande et/ou de régulation (12) électronique étant configurée pour déterminer, à partir des signaux de température du capteur de température (9), si un niveau momentané de remplissage de liquide dans le bac collecteur de condensat (6) va atteindre ou a atteint la hauteur de remplissage (10) prédéfinie,
**caractérisé en ce que**
- le capteur de température (9) est configuré et disposé pour détecter une température (Tₚ) d'un air de processus utilisé pour sécher le linge, et pour générer des signaux de température correspondants.

2. Appareil ménager (1) selon la revendication 1, **caractérisé en ce que** l'unité de commande et/ou de régulation (12) électronique est configurée
- pour détecter une mesure d'une modification de température à partir des signaux de température du capteur de température (9),
- pour comparer la mesure respectivement détectée de la modification de température avec une valeur limite de modification prédéfinie, et
- pour générer un signal d'avertissement et le sortir lorsque la mesure respectivement détectée de la modification de température atteint la valeur limite de modification prédéfinie.

3. Appareil ménager (1) selon l'une quelconque des revendications 1 et 2, **caractérisé en ce que** l'unité de commande et/ou de régulation (12) électronique est configurée
- pour comparer, à un moment prédéfini, le signal de température momentané du capteur de température (9) avec une valeur limite de température prédéfinie, et
- pour générer un signal d'avertissement et le sortir lorsque le signal de température momentané dépasse vers le bas la valeur limite de température prédéfinie.

4. Appareil ménager (1) selon l'une quelconque des revendications précédentes, **caractérisé en ce que** le capteur de température (9) est configuré et disposé pour détecter une température (Tₚ) d'un air de processus utilisé pour sécher le linge, lequel air de processus sort d'un tambour à linge (2) dans lequel se trouve le linge.

5. Procédé de contrôle d'un niveau de remplissage de liquide dans un bac collecteur de condensat (6) d'un appareil ménager (1) destiné à sécher le linge
- au moyen d'au moins un capteur de température (9) qui est disposé au moins en partie en dessous d'une hauteur de remplissage (10) prédéfinie du bac collecteur de condensat (6),
- dans lequel procédé il est détecté à partir des signaux de température du capteur de température (9) si un niveau momentané de remplissage de liquide dans le bac collecteur de condensat (6) va atteindre ou a atteint la hauteur de remplissage (10) prédéfinie,
**caractérisé en ce que** le capteur de température (9) est en outre utilisé pour détecter une température (Tₚ) d'un air de processus utilisé pour sécher le linge.

6. Procédé selon la revendication 4, **caractérisé en ce qu'**
- une mesure d'une modification de température est déterminée à partir de signaux de température du capteur de température (9),
- **en ce que** la mesure respectivement détectée de la modification de température est comparée avec une valeur limite de modification prédéfinie, et
- **en ce qu'**un signal d'avertissement est généré et sorti lorsque la mesure respectivement détectée de la modification de température atteint la valeur limite de modification.

7. Procédé selon l'une quelconque des revendications 5 et 6, **caractérisé en ce qu'**
- à un moment prédéfini, un signal de température momentané du capteur de température (9) est comparé avec une valeur limite de température prédéfinie, et
- **en ce qu'**un signal d'avertissement est généré et sorti lorsque le signal de température momentané dépasse vers le bas la valeur limite de modification prédéfinie.
